# EUROPÄISCHE PATENTSCHRIFT

(11) **EP 1 934 539 B1**
(45) Veröffentlichungstag und Bekanntmachung des Hinweises auf die Patenterteilung: **27.02.2019**
(21) Anmeldenummer: 06793607.0
(22) Anmeldetag: 18.09.2006
(51) Int. Cl.: F25D 23/02, F25D 23/04

(54) **TÜR FÜR EIN KÄLTEGERÄT**
DOOR FOR A REFRIGERATION DEVICE
PORTE POUR UN APPAREIL DE REFRIGERATION

(30) Priorität: 22.09.2005 DE 102005045327
(43) Veröffentlichungstag der Anmeldung: 25.06.2008
(73) Patentinhaber: BSH Hausgeräte GmbH, 81739 München (DE)
(72) Erfinder: STAUD, Ralph, 81669 München (DE); TISCHER, Thomas, 85540 Haar (DE); BENITSCH, Roland, 89564 Nattheim (DE); GERSTNER, Silvia, 89129 Langenau (DE); GRASY, Siegfried, 89160 Dornstadt (DE); KNÖLL, Sebastian, 81673 München (DE); SCHWEYER, Martin, 89443 Schwenningen (DE)
(86) Internationale Anmeldenummer: PCT/EP2006/066469
(87) Internationale Veröffentlichungsnummer: WO 2007/033951

(56) Entgegenhaltungen:
- EP-A1- 0 580 962
- WO-A-03/021168
- WO-A-2004/036130
- DE-A1- 19 633 978

## Beschreibung

Die vorliegende Erfindung betrifft eine Tür für ein Kältegerät, die mit Rastvorsprüngen zum Aufhängen eines Türabsteller-Elements versehen ist. Herkömmliche Türen dieser Art haben eine aus Blech geformte feste Außenwand und eine aus Kunststoff tiefgezogene Innenwand, und an der Innenwand sind jeweils in Randnähe zwei vertikale Holme gebildet, an deren einander zugewandten Seiten die Rastvorsprünge geformt sind. An eine solche Innenwand angepasste Türabsteller-Elemente haben häufig die Form von Kästen mit die Seitenflächen der Holme berührenden Stirnflächen, und an den Stirnflächen sind Rastaussparungen zum Aufstecken auf die Rastvorsprünge der Holme gebildet.

Wenn die Innenwand dieser herkömmlichen Tür aus einem Stück Kunststoff-Flachmaterial geformt wird, so erfährt dieses Stück Flachmaterial in seinen Randbereichen, in denen die Holme geformt werden, eine erhebliche Dehnung, und eine noch stärkere Dehnung tritt in denjenigen Bereichen der Holme auf, an denen die Vorsprünge geformt werden. Dies hat zur Folge, dass diejenigen Bereiche der Türinnenwand, die am stärksten mechanisch belastet sind, die geringste Wandstärke haben. Um die Innenwand mit ausreichender mechanischer Festigkeit realisieren zu können, muss daher Flachmaterial mit einer Ausgangsstärke verwendet werden, die erheblich größer ist, als dies für die weniger stark belasteten Bereiche der Innenwand erforderlich wäre. In der DE 196 33 978 A1 sind zur Aufhängung von Türabstellern vertikale U-profilähnliche Kanäle vorgesehen, die an die Türinnenseite montiert werden.

Aufgabe der vorliegenden Erfindung ist, eine Tür für ein Kältegerät zu schaffen, die materialsparend und dementsprechend preiswert herstellbar ist.

Die Aufgabe wird dadurch gelöst durch eine Tür mit den Merkmalen des Anspruchs 1. Die Rastvorsprünge einer solchen Tür sind an zwei voneinander abgewandten Oberflächen der Rückseite der Tür gebildet. Durch diese Anordnung der Rastvorsprünge entfällt die Notwendigkeit, die schmalen Holme auszuformen, deren Erzeugung anderenfalls zu einer erheblichen Materialdehnung führt. Benachbart zu einem Paar der Rastvorsprünge ist an der Rückseite der Tür vorzugsweise wenigstens ein horizontaler Steg gebildet.

Um das nutzbare Volumen eines mit der erfindungsgemäßen Tür ausgestatteten Kältegeräts groß zu machen, bildet die Rückseite der Tür zwischen den voneinander abgewandten Oberflächen vorzugsweise einen konkaven Bereich.

Damit die Ausbildung der Konkavität nicht zu einer nennenswerten Materialdehnung führt, sollte die Krümmung des konkaven Bereichs gering sein, vorzugsweise sollten Tangenten zweier beliebiger Punkte des konkaven Bereichs einen Winkel von nicht weniger als 90° aufspannen.

Um an der erfindungsgemäßen Tür aufgehängt werden zu können, muss ein Türabsteller-Element abstehende Arme aufweisen, an denen Aussparungen zum Zusammenwirken mit den Rastvorsprüngen gebildet sind.

Um ein Auseinanderspreizen der Arme und damit ein Abgleiten des Türabsteller-Elements von der Tür unter Last zu verhindern, greifen die Arme vorzugsweise jeweils in eine Nut der Tür ein.

Benachbart zu einem Paar der Rastvorsprünge ist an der Rückseite der Tür wenigstens ein horizontaler Steg gebildet. Dieser Steg bildet wenigstens einen Teil des Bodens eines Türabstellers.

Ein anderer Teil des Bodens kann durch das an den Rastvorsprüngen angebrachte Türabsteller-Element gebildet sein; alternativ ist jedoch auch möglich, dass der Boden des Türabstellers vollständig durch den Steg gebildet ist, und das Türabsteller-Element lediglich ein Geländer bildet, das das Herabfallen von Gegenständen von dem Steg verhindert.

Das Türabsteller-Element ist vorzugsweise an dem Steg abgestützt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht einer erfindungsgemäßen Kältegerätetür und von an der Tür montierbaren Türabsteller-Elementen;
- Fig. 2: einen vertikalen Schnitt durch die Innenwand der Tür und ein daran montiertes Türabsteller-Element gemäß einer ersten Ausgestaltung;
- Fig. 3: einen zu Fig. 2 analogen Schnitt gemäß einer zweiten Ausgestaltung;
- Fig. 4: einen horizontalen Schnitt durch die Ausgestaltung der Fig. 2 in der mit IV-IV bezeichneten Ebene;
- Fig. 5: einen zu Fig. 2 analogen Schnitt gemäß einer dritten Ausgestaltung;
- Fig. 6: einen Schnitt gemäß einer vierten Ausgestaltung; und
- Fig. 7: einen Schnitt gemäß einer fünften Ausgestaltung.

Fig. 1 zeigt eine perspektivische Ansicht einer erfindungsgemäßen Kältegerätetür, gesehen von ihrer im montierten Zustand dem Innenraum eines Kältegeräts zugewandten Rückseite her. Die Tür umfasst eine in an sich bekannter Weise aus Blech zu einem flachen Quader geformte Außenwand 1 und eine aus Kunststoff tiefgezogene Innenwand 2, die eine rückwärtige Öffnung der Außenwand 1 verschließt. Ein von Außenwand 1 und Innenwand 2 begrenzter Hohlraum ist mit wärmeisolierendem Schaummaterial ausgefüllt.

Die Innenwand 2 hat einen umlaufenden, ebenen Randbereich 3, der an der Außenwand 1 befestigt ist. Die äußeren Kanten der Innenwand 2 sind unter einer umlaufenden Magnetdichtung 4 verborgen. Ein zentraler Bereich 5 der Innenwand 2 ist erhaben ausgeführt; an seinen oberen und unteren Rändern geht er unmittelbar in den Randbereich 3 über, am rechten und linken Rand ist jeweils eine Nut 6 von geringer Tiefe gebildet. Den Nuten 6 benachbarte, voneinander abgewandte Seitenflanken 7 des zentralen Bereichs 5 sind jeweils mit Paaren von auf gleicher Höhe angeordneten Rastvorsprüngen 8 versehen, wobei in der Fig. 1 nur diejenigen der linken Seitenflanke 7 zu sehen sind. Knapp unterhalb jedes Paars von Rastvorsprüngen 8 erstreckt sich ein Steg 9 horizontal über die gesamte Breite des zentralen Bereichs 5.

Der zentrale Bereich 5 hat in einem horizontalen Schnitt einen sanft gekrümmten, in der Mitte einwärts geschwungenen Verlauf, so dass die Stege 9 in der Mitte jeweils eine größere Tiefe aufweisen als in ihren rechten oder linken Randbereichen. Die Krümmung der Innenwand 2 in dem konkaven Abschnitt des zentralen Bereichs ist gering. Tangenten an Punkten P1, P2 des horizontalen Querschnitts der Innenwand, die einander unter dem kleinsten Winkel aller Punktepaare des Schnitts kreuzen, sind mit T1, T2 bezeichnet; ihr Schnittwinkel ϕ ist größer als 150°. Aufgrund dieser geringen Krümmung erfordert die Formung der Konkavität keine merkliche Dehnung des Materials der Innenwand 2. Die Dehnung der Innenwand 2 ist daher auf ihrer gesamten Fläche deutlich kleiner als die einer herkömmlichen Innenwand mit Rastvorsprünge tragenden Holmen. Es genügt daher eine geringere Ausgangsstärke des Materials der Innenwand, um die gleiche Belastbarkeit wie bei der herkömmlichen Innenwand zu erreichen. Gleichzeitig wird durch die Konkavität eine gute Platzausnutzung erreicht.

Der Aufbau der Türabsteller-Elemente 10 und ihrer Anbringung an der Innenwand 2 wird deutlicher anhand der Fig. 2 und 4, die jeweils einen vertikalen Schnitt entlang der Linie II-II aus Fig. 4 bzw. einen horizontalen Teilschnitt durch die Innenwand 2 und ein Türabsteller-Element 10 entlang der Linie IV-IV aus Fig. 2 gemäß einer ersten Ausgestaltung der Erfindung zeigen.

Von den Türabsteller-Elementen 10 sind in Fig. 1 jeweils nur ein mittleres Wandstück 11 und zwei davon abstehende Kopf-Wandstücke oder Arme 12 zu sehen, an deren einander zugewandten Seiten jeweils nach unten offene Aussparungen 13 zum Aufstecken auf die Rastvorsprünge 8 gebildet sind. Wie insbesondere in Fig. 4 zu erkennen, greifen die Enden der Arme 12 im auf die Rastvorsprünge 8 aufgestecktem Zustand jeweils in eine der Nuten 6 ein, so dass die Arme 12 nicht auseinander gespreizt werden und von den Rastvorsprüngen 8 abgleiten können. Um hohe Steifigkeit bei geringem Materialaufwand zu erreichen, sind die Arme 12 und das Wandstück 11 jeweils doppelwandig ausgeführt, wobei die inneren Hohlräume 14 jeweils nach unten offen sind, um die Formung der Türabsteller-Elemente 10 zu vereinfachen.

Eine innere Wandplatte des mittleren Wandstücks 11 geht einteilig über in eine schmale Bodenplatte 15, die sich über die gesamte Länge des mittleren Wandstücks 11 bzw. des Stegs 9 erstreckt und deren Längsenden in entsprechender Weise in innere Wandplatten der Arme 12 übergehen. Eine freie Kante 17 der Bodenplatte 15 stützt sich auf dem Steg 9 ab, an dessen Oberseite eine Stufe gebildet ist, damit die Bodenplatte 15 und der nicht von ihr überdeckte Bereich des Stegs 9 eine ebene Stellfläche für Kühlgut bilden.

Bei einem zweiten Typ von Türabsteller-Element 10, der in Fig. 3 gezeigt ist, ist die Bodenplatte 15 weggelassen, und das mittlere Wandstück 11 stützt sich direkt auf dem Steg 9 ab.

Beide Typen von Türabsteller-Element können in einem Kältegerät kombiniert sein, z.B. der Typ von Fig. 2 und 4 in einem unteren Bereich der Tür, um dort einen Türabsteller für breite Gegenstände wie etwa Getränkeflaschen zu bilden, der Typ der Fig. 3 für kleinere Gegenstände in einem oberen Bereich der Tür.

Das erfindungsgemäße Türabsteller-Element erlaubt vielfältige Gestaltungsmöglichkeiten. So ist es z.B. möglich, die äußeren Wandplatten des mittleren Wandstücks 11 und der Arme 12 nach unten zu verlängern, um den Steg 9 dahinter zu verbergen, wie in dem Schnitt der Fig. 5 gezeigt.

Eine materialsparende Variante ist in Fig. 6 dargestellt. Hier ist das mittlere Wandstück 11 einwandig ausgeführt, und zu seiner Versteifung ist seine obere Kante als ein U- oder J-Profil mit der Tür zugewandtem freiem Schenkel ausgeführt.

Als Variante von Fig. 3 ist es auch möglich, wie in Fig. 7 gezeigt das mittlere Wandstück 11 als frei über dem Steg 9 gehaltenes Rohr auszuführen.

## Patentansprüche

1. Tür für ein Kältegerät, mit einer als Sichtseite dienenden Frontseite und einer dazu gegenüberliegenden Rückseite, die ein Paar von Rastvorsprüngen (8) zum Abstützen eines Türabsteller-Elements (10) aufweist, **dadurch gekennzeichnet, dass** die Rastvorsprünge (8) an zwei voneinander abgewandten Oberflächen (7) der Rückseite gebildet sind und an der Rückseite der Tür wenigstens ein horizontaler Steg benachbart zu einem Paar der Rastvorsprünge (8) gebildet ist.

2. Tür nach Anspruch 1, **dadurch gekennzeichnet, dass** die zwei voneinander abgewandten Oberflächen (7) Teil einer aus Kunststoff tiefgezogenen Innenwand (2) der Tür sind.

3. Tür nach Anspruch 2, **dadurch gekennzeichnet, dass** die Rückseite zwischen den voneinander abgewandten Oberflächen einen konkaven Bereich bildet.

4. Tür nach Anspruch 3, **dadurch gekennzeichnet, dass** Tangenten zweier beliebiger Punkte des konkaven Bereichs einen Winkel von wenigstens 90° aufspannen.

5. Tür nach einem der vorhergehenden Ansprüche, **dadurch gekennzeichnet, dass** ein Türabsteller-Element an dem Paar der Rastvorsprünge aufgehängt ist.

6. Tür nach Anspruch 5, **dadurch gekennzeichnet, dass** Arme des Türabsteller-Elements, an denen Aussparungen zum Zusammenwirken mit den Rastvorsprüngen gebildet sind, jeweils in eine Nut der Tür eingreifen.

7. Tür nach einem der vorhergehenden Ansprüche, **dadurch gekennzeichnet, dass** der Steg wenigstens einen Teil des Bodens eines Türabstellers bildet.

8. Tür nach Anspruch 5 oder 6 und Anspruch 7, **dadurch gekennzeichnet, dass** ein anderer Teil des Bodens durch das Türabsteller-Element gebildet ist.

9. Tür nach Anspruch 5 oder 6 und Anspruch 7, **dadurch gekennzeichnet, dass** der Boden des Türabstellers vollständig durch den Steg und ein Geländer durch das Türabsteller-Element gebildet ist.

10. Tür nach Anspruch 8 oder 9, **dadurch gekennzeichnet, dass** das Türabsteller-Element an dem Steg abgestützt ist.

## Claims

1. Door for a refrigeration device, with a front side serving as the visible side and a rear side situated opposite this which has a pair of snap-in locking projections (8) for supporting a door storage element (10), **characterised in that** the snap-in locking projections (8) are formed on two surfaces (7) of the rear side which face away from each other and at least one horizontal web is formed on the rear side of the door adjacent to a pair of the snap-in locking projections (8) .

2. Door according to claim 1, **characterised in that** the two surfaces (7) facing away from each other are part of an inner wall (2) of the door which is deep drawn from plastic.

3. Door according to claim 2, **characterised in that** the rear side between the surfaces facing away from each other forms a concave area.

4. Door according to claim 3, **characterised in that** tangents of any two points of the concave area span an angle of at least 90°.

5. Door according to one of the preceding claims, **characterised in that** a door storage element is hung on the pair of snap-in locking projections.

6. Door according to claim 5, **characterised in that** arms of the door storage element, on which are formed slots that interact with the snap-in locking projections, each engage in a groove in the door.

7. Door according to one of the preceding claims, **characterised in that** the web at least forms part of the base of a door storage compartment.

8. Door according to claim 5 or 6 and claim 7, **characterised in that** another part of the base is formed by the door storage element.

9. Door according to claim 5 or 6 and claim 7, **characterised in that** the base of the door storage compartment is formed entirely by the web and a guard rail is formed by the door storage element.

10. Door according to claim 8 or 9, **characterised in that** the door storage element is supported on the web.

## Revendications

1. Porte pour un appareil frigorifique, avec un côté frontal servant de côté visible et un côté arrière opposé à celui-ci, qui présente une paire de saillies d'encliquetage (8) pour l'appui d'un élément de balconnet (10), **caractérisée en ce que** les saillies d'encliquetage (8) sont constituées sur deux surfaces (7) éloignées l'une de l'autre du côté arrière et au moins une âme horizontale est constituée dans le voisinage d'une paire des saillies d'encliquetage (8) sur le côté arrière de la porte.

2. Porte selon la revendication 1, **caractérisée en ce que** les deux surfaces (7) éloignées l'une de l'autre font partie d'une paroi intérieure (2) de la porte emboutie en plastique.

3. Porte selon la revendication 2, **caractérisée en ce que** le côté arrière constitue une zone concave entre les surfaces éloignées l'une de l'autre.

4. Porte selon la revendication 3, **caractérisée en ce que** les tangentes des deux points quelconques de la zone concave déterminent un angle d'au moins 90°.

5. Porte selon l'une des revendications précédentes, **caractérisée en ce qu'**un élément de balconnet est suspendu à la paire des saillies d'encliquetage.

6. Porte selon la revendication 5, **caractérisée en ce que** des bras de l'élément de balconnet, sur lesquels des évidements pour la coopération avec les saillies d'encliquetage sont constitués, s'engrènent respectivement dans une rainure de la porte.

7. Porte selon l'une des revendications précédentes, **caractérisée en ce que** l'âme constitue au moins une partie du fond d'un balconnet.

8. Porte selon la revendication 5 ou 6 et la revendication 7, **caractérisée en ce qu'**une autre partie du fond est constituée par l'élément de balconnet.

9. Porte selon la revendication 5 ou 6 et la revendication 7, **caractérisée en ce que** le fond du balconnet est intégralement constitué par l'âme et une rambarde à travers l'élément de balconnet.

10. Porte selon la revendication 8 ou 9, **caractérisée en ce que** l'élément de balconnet repose sur l'âme.
